# EUROPÄISCHE PATENTSCHRIFT

(11) **EP 2 060 715 B1**
(45) Veröffentlichungstag und Bekanntmachung des Hinweises auf die Patenterteilung: **23.05.2012**
(21) Anmeldenummer: 08019412.9
(22) Anmeldetag: 06.11.2008
(51) Int. Cl.: E05C 17/56, E05C 17/28, E05F 5/12

(54) **Feststellvorrichtung für einen Türschließer**
Fixing device for a door closer
Dispositif de blocage pour ferme-porte

(30) Priorität: 19.11.2007 DE 102007055354
(43) Veröffentlichungstag der Anmeldung: 20.05.2009
(73) Patentinhaber: Dorma GmbH + Co. KG, 58256 Ennepetal (DE)
(72) Erfinder: Wulbrandt, Tim, 58332 Schwelm (DE)

(56) Entgegenhaltungen:
- EP-A1- 1 258 590
- EP-A2- 0 867 587
- EP-B1- 0 458 034
- DE-A1-102005 020 997
- DE-C1- 19 606 204

## Beschreibung

Die vorliegende Erfindung betrifft eine Feststellvorrichtung für einen Türschließer, der zur Montage an einem Türblatt oder an einem Türrahmen vorgesehen ist und eine Gleitschiene mit einer Längsrichtung aufweist, in der ein Gleitstück in der Längsrichtung beweglich geführt ist und über das das Türblatt mit dem Türrahmen über einen Gleitarm beweglich verbunden ist.

Aus der DE 10 2005 020 997 A1 ist eine Feststellvorrichtung für einen Türschließer bekannt, dessen Gleitstück in einer Gleitschiene geführt ist, wobei das Gleitstück mittels eines in der Gleitschiene angeordneten Magneten arretierbar ist. Durch eine spezielle Auswahl der sich anziehenden sowie der sich abstoßenden Polung der in der Gleitschiene und am Gleitstück angeordneten Magneten kann eine berührungslose und damit verschleißfreie Haltekraft erzeugt werden. Mechanische, dem Verschleiß unterliegende Hilfsmittel, wie Schieber- und Anschlagnocken oder Rückstellfedern sind nicht erforderlich. Jedoch kann das Gleitstück innerhalb der Gleitschiene nur an der durch den Magneten vorgegebenen Position arretiert werden, sodass eine freie Arretierung über einen innerhalb eines größeren Öffnungswinkels des Türblattes auswählbaren Arretierpunkt nicht möglich ist.

Aus der DE 196 06 204 C1 ist eine Feststellvorrichtung für einen Türschließer bekannt, die in der Haltkraft stufenlos einstellbar ist und die Möglichkeit bietet, bei eingeschalteter Feststellvorrichtung auch die angeschlossene Tür aus der Feststellposition heraus- und wieder hereinzubringen. Die vormontierte Feststellvorrichtung wird über Schraubenelemente mit der Gleitschiene verbunden. Damit ergibt sich zwar eine stufenlose Platzierung der Feststellvorrichtung entlang der gesamten Gleitschiene, diese ist jedoch mit dem erfolgten Montageaufbau festgelegt und nicht während der Betätigung der Tür änderbar. Folglich ergibt sich die Feststellung des Türblattes an einer vorgegebenen Öffnungsposition, die nur durch einen erneuten Montageeingriff in den Türschließer und in die in der Gleitschiene festgeschraubte Feststellvorrichtung änderbar ist.

Die Feststellung eines Türblattes ist als Bestandteil einer Schließfolgeregelvorrichtung für eine zweiflügelige Tür aus der europäischen Patentschrift EP 0 458 034 B1 bekannt. Die Gleitarme von zwei Türflügeln sind mit jeweiligen Gleitstücken verbunden, die längsverschiebbar in einer jeweiligen Gleitschiene aufgenommen sind. Das einem Flügel zugeordnete Gleitstück ist mit einer in der Gleitschiene geführten Klemmstange verbunden, die von einer Klemmplatte umgriffen ist, welche einerseits an einem vom Türflügel in Freigabelage überführbaren Schubglied und andererseits an einem auf der Klemmstange geführten Überlastglied federbelastet abgestützt ist. Dabei ist vorgesehen, dass die Türschließer auf der Bandgegenseite der Türflügel an dem Standflügel und dem Gangflügel angebracht sind, wobei das Schubglied von einem Auslösehebel beaufschlagt ist, der vom Standflügel in dessen Schließlage in einer die Klemmplatte in Freigabelage sichernden Stellung gehalten ist, wobei der Auslösehebel bei Öffnungsbewegung des Standflügels in einer der Sperrstellung der Klemmplatte analogen Lage durch eine Schubzunge des dem Standflügel zugehörigen Gleitstücks überführbar ist.

In Bezug auf die Schließfolgeregelvorrichtung wird der Vorteil erreicht, dass es unerheblich ist, in welcher Richtung die mit dem Gangflügel verbundene Klemmstange verschoben wird. Bei Öffnungsbewegung des Standflügels wird die am Beginn der Öffnungsphase zur Türschlossseite hin gerichtete Verschiebebewegung des Gleitstücks dazu genutzt, den in Übertotpunktlage befindlichen Auslösehebel über seine Totpunktlage hinaus zu verschwenken, dieses kann entweder durch den Türflügel selbst oder aber mittelbar über eine Schubzunge geschehen, sodass das auf die Klemmplatte einwirkende Schubglied zurückweicht und dadurch der die Klemmplatte belastenden Feder ermöglicht, die im Überlastglied schwenkbar angeordnete Klemmplatte in eine Schräglage zur Verklemmung an der Klemmstange zu überführen, sodass der Gangflügel in seiner jeweiligen Öffnungslage festgehalten wird. Damit wird eine mechanische Feststellung des Gangflügels erreicht, bis der Standflügel seine Schließposition einnimmt. Jedoch bildet die Anordnung einer Klemmstange, die sich durch eine Klemmplatte hindurch erstreckt, einen Bestandteil einer Schließfolgeregelvorrichtung, welche unter Zuhilfenahme bekannter Einrichtungen zur Feststellung eines einzelnen Türblattes in Wirkverbindung mit einem Türschließer nicht bekannt ist. Ein Lösen der Klemmwirkung kann lediglich durch den gegenüberliegenden Türflügel erfolgen, sodass das Lösen der Klemmwirkung zwischen der Klemmstange und der Klemmplatte durch eine gerichtete Aktion, beispielsweise durch das Schalten eines elektrischen Signals, nicht möglich ist.

Es ist daher die Aufgabe der vorliegenden Erfindung, eine Feststellvorrichtung für einen Türschließer zu schaffen, welcher die Feststellung eines Türblattes an einer frei wählbaren Position innerhalb eines vorgebbaren Winkelbereichs ermöglicht, wobei ferner ein Lösen der Feststellung des Türblattes durch eine gerichtete externe Aktion gefordert ist.

Diese Aufgabe wird ausgehend von einer Feststellvorrichtung für einen Türschließer gemäß dem Oberbegriff des Anspruches 1 in Verbindung mit den kennzeichnenden Merkmalen gelöst. Vorteilhafte Weiterbildungen der Erfindung sind in den abhängigen Ansprüchen angegeben.

Die Erfindung schließt die technische Lehre ein, das das Gleitstück mit einer sich in Längsrichtung erstreckenden Klemmstange verbunden ist und eine Klemmplatte vorgesehen ist, in die sich die Klemmstange bei Öffnung des Türblattes hinein erstreckt und zur Feststellung des Türblattes in Schließrichtung zwischen Klemmstange und Klemmplatte eine Klemmwirkung erzielbar und mittels einer elektrischen oder mechanischen Vorrichtung wieder lösbar ist. Dies kann ein Magnet, ein Motor oder eine mechanische Anordnung sein. Bezugnehmend auf das in der Anmeldung beschriebene Ausführungsbeispiel wird zukünftig nur von einem Hubmagneten gesprochen, auch wenn mehrere Lösungen darunter fallen können.

Die Erfindung geht dabei von dem Gedanken aus, das Klemmprinzip zwischen Klemmstange und Klemmplatte für eine Feststellvorrichtung eines Türblattes zu qualifizieren und den Vorteil der frei wählbaren Feststellposition des Türblattes zu nutzen. Das Gleitstück ist mit der Klemmstange verbunden, sodass sich bei einer Bewegung des Gleitstücks die Klemmstange in beiden Bewegungsrichtungen mitbewegen kann. Wird bei einer Öffnung des Türblattes die Klemmstange durch Bewegen des Gleitstücks in Längsrichtung bewegt, kann diese über eine Endseite in die Klemmplatte eingeführt werden. In der Bewegungsrichtung, in der das Türblatt geöffnet wird, weist die Klemmplatte aufgrund ihrer Aufnahme in einer Aufnahmevorrichtung eine nicht klemmende Position auf. Wird die Bewegung der Klemmstange in Richtung der Öffnung des Türblattes gestoppt, und wird das Türblatt in Richtung der Schließstellung zurückbewegt, so erfolgt eine Umkehr der Bewegungsrichtung des Gleitstücks und damit der Klemmstange. Hierdurch erfolgt eine Überführung der Klemmplatte von einer Freigabeposition in eine Klemmposition, sodass sich die Klemmplatte wenigstens in einem kleinen Winkelbereich relativ zur Klemmstange schräg stellt und eine Klemmung hervorruft.

Ferner ist vorgesehen, dass ein elektrischer Hubmagnet mit der Klemmplatte in Wirkverbindung steht, sodass dieser die Klemmplatte von der Klemmposition in die Freigabeposition überführen kann. Durch die Wahl eines elektrischen Hubmagneten als Aktor, der auf die Klemmplatte wirken kann, kann durch eine gerichtete externe Aktion in Form einer Bestromung oder Nichtbestromung des elektrischen Hubmagneten die Feststellung des Türblattes beendet werden.

Vorteilhafterweise ist der elektrische Hubmagnet mit der Klemmplatte mechanisch verbunden, wobei diese bei Bestromung in einer Klemmposition gehalten wird und bei Nichtbestromung in eine die Klemmstange freigebenden Position überführt wird. Durch diese Öffner-Schaltung wird erreicht, dass bei Nichtbestromung, beispielsweise bei Stromausfall in einem Gebäude, eine Schließung des Türblattes ermöglicht ist. Insbesondere geeignet ist die erfindungsgemäße Anordnung eines Hubmagneten zur Wirkung auf eine Klemmplatte bei Sicherheitseinrichtungen in Gebäuden, sodass bei Dauerbestromung des Elekromagneten das Türblatt in Offenstellung gehalten wird. Wird die Bestromung des elektrischen Hubmagneten beendet, beispielsweise durch eine gerichtete Aktion wie durch eine Brandschutzeinrichtung eines Gebäudes, kann das Türblatt oder eine Vielzahl von Türblättern durch jeweilige Nichtbestromung des elektrischen Hubmagneten geschlossen werden.

Eine Weiterbildung der erfindungsgemäßen Feststellvorrichtung umfasst einen Permanentmagneten als Verbindung zwischen dem Gleitstück und der Klemmstange, wobei bei einer Öffnung des Türblattes über einen Öffnungspunkt hinaus, an dem die Klemmstange maximal in die Klemmplatte hinein geführt ist, die Verbindung über den Permanentmagneten lösbar und die Öffnungsbewegung des Türblattes fortführbar ist. Das Gleitstück ist dabei derart ausgeführt, dass die Klemmstange durch dieses hindurchführbar ist. Folglich gleitet das Gleitstück beim Lösen der Magnetverbindung in der Gleitschiene in Öffnungsrichtung des Türblattes weiter, wobei die Klemmstange durch das Gleitstück hindurch verläuft. Diese Einrichtung kann dann sinnvoll genutzt werden, wenn das Türblatt beispielsweise für vorübergehende kurzzeitige Öffnung mit einem besonders großen Winkel, der größer ist als der maximale Feststellwinkel des Türblattes, geöffnet wird. Des Weiteren ergibt sich ein Überlastschutz der Feststellvorrichtung, da keine überhöhte Druckkraft auf die Klemmstange ausgeübt werden kann.

Vorzugsweise ist die Klemmplatte in einem Käfig aufgenommen, der in Längsrichtung liegend endseitig an der Gleitschiene angeordnet ist. Der Käfig besteht aus einem rahmenartigen Metall- oder Kunststoffkörper, welcher zumindest einseitig ein Öffnungsfenster aufweist, durch das die Klemmplatte erreichbar ist. Dadurch entsteht der Vorteil, dass bei einer Fehlfunktion der Wirkverbindung zwischen Klemmplatte und Klemmstange die Klemmplatte auch außerhalb des Käfigs mit einem Werkzeug erreichbar ist, beispielsweise um die Klemmplatte mittels des Werkzeugs von einer Klemmposition in eine Freigabeposition zu überführen. Der Käfig ist in Verlängerung der Gleitschiene in Längsrichtung endseitig an dieser angeordnet, wobei die Querschnittsabmessungen des Käfigs kleiner oder gleich bemessen sind wie die Querschnittsabmessungen der Gleitschiene.

Gemäß einer weiteren vorteilhaften Ausführungsform der Feststellvorrichtung ist vorgesehen, dass ein Elastomerkissen zwischen dem Käfig und einem Sockel eingebracht ist, wobei der Käfig über das Elastomerkissen sowie über den Sockel mit der Gleitschiene verbunden ist. Dadurch wird eine Nachgiebigkeit zwischen der Gleitschiene und dem Käfig gebildet, wobei bei einer Zugbelastung über das Gleitstück, die Klemmstange und die Klemmplatte in den Käfig das Elastomerkissen eine Überlastsicherung bildet.

Der Hubmagnet ist in Längsrichtung abschließend am Käfig angeordnet, sodass der Sockel, das Elastomerkissen, der Käfig und der Hubmagnet eine endseitig an der Gleitschiene angeordnete Feststellvorrichtung mit Querschnittsabmessungen bilden, die kleiner oder gleich den Querschnittsabmessungen der Gleitschiene sind. Folglich entsteht ein sehr kompaktes System einer Feststellvorrichtung, wobei gemäß dieser Ausführungsform die Feststellvorrichtung nicht in der Gleitschiene integriert ist, sondern auf der Seite des Türbandes an der Gleitschiene angehängt ist. Besonderes Merkmal der Feststellvorrichtung ist die geometrische Ausbildung, die an die Gleitschiene angepasst ist, sodass sowohl die Gleitschiene als auch die Feststellvorrichtung mit einem gleichförmig ausgeführten Gehäuse umschlossen werden kann.

Eine vorteilhafte Verbindung zwischen dem Hubmagneten und der Klemmplatte kann durch eine Schaltstange gebildet werden, die erstendseitig mit einem Hebelelement an einem Stößel des Hubmagneten und zweitendseitig mit der Klemmplatte verbunden ist. Das Hebelelement bildet lediglich die mechanische Verbindung zwischen dem Stößel des Hubmagneten sowie der Schaltstange. Auf der gegenüberliegenden Seite der Schaltstange ist die Klemmplatte angeordnet, sodass die Schaltstange entweder ein Zug- oder eine Druckkraft auf die Klemmplatte ausüben kann. Die Klemmplatte ist durch eine mit einer schwachen Federkraft ausgeführten Druckfeder beaufschlagt, die die Klemmplatte in die Klemmposition drückt. Damit wird lediglich eine Überführung der Klemmplatte von der Freigabeposition in die Klemmposition sichergestellt, wenn die Klemmstange eine Umkehr der Bewegungsrichtung ausführt. Folglich kann die Klemmplatte bei einer Öffnungsbewegung des Türblattes in der Freigabeposition verbleiben und bei Übergang von der Öffnungsbewegung in die Schließbewegung in die Klemmposition überführt werden, was durch die Druckfeder unterstützt wird.

In einer weiteren Ausführungsform der erfindungsgemäßen Feststellvorrichtung sind Führungsstangen vorgesehen, die starr sind und sich zwischen dem Hubmagneten und dem Sockel erstrecken, sodass der Käfig in Längsrichtung geführt ist. Damit ergibt sich eine Beweglichkeit des Käfigs gegen das Elastomerkissen, sobald die Klemmstange durch eine überhöhte Zugkraft belastet wird. Wird die Zugbelastung der Klemmstange über die Belastung hinaus erhöht, die sich durch ein einfaches Feststellen des Türblattes ergibt, beispielsweise als Gegenkraft der Schließerkraft des Türschließers, so wird das Elastomerkissen komprimiert, und der Käfig entfernt sich vom Hubmagneten, der über die starren Führungsstangen ortsfest zur Gleitschiene angeordnet ist. In Folge dessen stellt sich eine Zugkraft in der Schaltstange ein, die die Klemmplatte mit dem ebenfalls ortsfesten Stößel des Hubmagneten verbindet. Bei einer weiteren Erhöhung der Zugkraft der Klemmstange und einer darauf folgenden weiteren Kompression des Elastomerkissens wird die Klemmplatte in die Freigabeposition überführt, da diese gegenüberliegend zum Anbindungspunkt der Schaltstange im Käfig aufgenommen ist, und der gleiche Löseeffekt der Klemmverbindung erzielt wird, wie bei einer Abschaltung der Bestromung des Elektromagneten. Im Ergebnis ergibt sich eine Überlastsicherung, sodass das Türblatt trotz Bestromung des Hubmagneten eine Schließbewegung ausführen kann, auch wenn die Klemmstange sich durch die Klemmplatte hindurch erstreckt.

Eine weitere Ausführungsform der Feststellvorrichtung umfasst eine Gleitschiene, welche einen oberen und einen unteren Kammerbereich aufweist, wobei die Gleitschiene einen U-förmigen Querschnitt aufweist, und der untere Kammerbereich die Öffnungsseite des U-förmigen Querschnitts darstellt. Die Klemmstange ist in dem unteren Kammerbereich aufgenommen, wohingegen der Hubmagnet in paralleler Lage zur Klemmstange im oberen Kammerbereich untergebracht ist. Hierin ist eine weitere Ausführungsform des mechanischen Aufbaus der Feststellvorrichtung gegeben, bei dem sich die Gesamtlänge der Gleitschiene nicht durch den Bauraum der Feststellvorrichtung verlängert, diese jedoch einen größeren Querschnitt mit zwei voneinander trennbaren Kammerbereichen umfasst. Folglich ergibt sich eine größere Bauhöhe der Gleitschiene, die entweder am Türrahmen oder am Türblatt angebracht ist. Jedoch kann die Gleitschiene kürzer gehalten werden, was in Abhängigkeit vom Anwendungsfall Vorteile bietet.

Aufgrund der parallelen Anordnung des Hubmagneten sowie der Klemmstange ist eine Klemmplatte vorgesehen, die sich vom oberen in den unteren Kammerbereich der Gleitschiene erstreckt, wobei die Klemmplatte im unteren Kammerbereich ein Klemmloch zur Durchführung der Klemmstange und im oberen Kammerbereich eine Wirkverbindung mit dem Stößel des Hubmagneten aufweist. Die Wirkung der Klemmplatte zur Klemmung mit der Klemmstange funktioniert nach dem bereits obenstehend beschriebenen Prinzip durch einen Wechsel zwischen einer Freigabeposition und einer Klemmposition, in dem sich die Klemmplatte verkippen kann. Auch in dieser Ausführungsform ist die Klemmplatte in einem Käfig aufgenommen, der in Verlängerung der Klemmstange angeordnet ist und mit einer Überlasteinrichtung in Wirkverbindung steht, die in Verlängerung der Längsrichtung rückseitig am Käfig vorgesehen ist. Die Überlasteinrichtung umfasst eine Überlastdruckfeder, durch die sich einen Zugstange hindurch erstreckt, an die der Käfig zur axialen Abstützung angebunden ist. Die Verbindung zwischen der Zugstange und dem Käfig kann sowohl Druck- als auch Zugkräfte aufnehmen, wobei sich die Zugstange in Verlängerung der Längsrichtung erstreckt.

Vorzugsweise weist die Überlasteinrichtung einen Befestigungssockel auf, der endseitig mit der Gleitschiene ortsfest verbunden ist und zur Abstützung der Überlastdruckfeder bei Druckbelastung durch den Käfig dient. Die Überlastdruckfeder ist gegen den Befestigungssockel abgestützt, sodass bei einer Druckbelastung der Klemmstange, die auf den Käfig übertragbar ist, die Überlastdruckfeder komprimieren kann, um Lastspitzen aufzunehmen. Befindet sich die Klemmplatte mit der Klemmstange in Klemmposition, so kann eine Zugkraft, die auf die Klemmstange ausgeübt wird, auf den Käfig übertragen werden. Damit der Käfig hinsichtlich der Zugbelastung ebenfalls abgefedert wird, ist ein Haltebügel vorgesehen, der zuglastaufnehmend mit dem Befestigungssockel verbunden ist, wobei bei Zugbelastung der Zugstange durch den Käfig die Überlastdruckfeder über den Haltebügel komprimierbar ist. Damit ergibt sich eine Anordnung, nach der sowohl bei Druck- als auch bei Zugbelastung der Klemmstange die Überlastdruckfeder komprimiert wird. Im Fall der Zugbelastung der Klemmstange wird die Zuglast über den Haltebügel an den Befestigungssockel übertragen, wobei durch die Verbindung des Käfigs mit der Zugstange die Zugkraft auf die Überlastdruckfeder übertragen wird. Hierfür weist die Zugstange einen Bund an der dem Käfig gegenüberliegenden Seite auf, an dem die Überlastdruckfeder über eine Mitnehmerscheibe abstützbar ist. Im Falle einer Druckbelastung der Klemmstange wandert die Zugstange durch die Verbindung mit dem Käfig in Richtung zum Befestigungssockel. Hierfür weist dieser eine in der Längsrichtung liegende Bohrung auf, durch die sich der Bund der Zugstange hindurch erstrecken kann. Ferner wandert der Haltebügel über den Befestigungssockel endseitig in Längsrichtung hinaus, sodass dieser lediglich einen geometrischen Umgriff aufweist, um Zugbelastungen aufzunehmen und bei Druckbelastungen zugleich eine Relativbewegung gegenüber dem Befestigungssockel auszuführen.

Im Ergebnis wird gemäß der zweiten Ausführungsform eine Überlasteinrichtung geschaffen, die innerhalb der Gleitschiene angeordnet werden kann, wobei bei einer Zugbelastung der Klemmstange durch Kompression der Überlastdruckfeder eine Bewegung des Käfigs mit der Klemmplatte relativ zum ortsfesten Hubmagneten erfolgen kann. Sodass sich bei Erreichen einer Grenzzugbelastung die Klemmverbindung der Klemmplatte mit der Klemmstange löst. Wie bereits obenstehend beschrieben kann auch gemäß dieser Ausführungsform die Klemmplatte durch eine Überlastung der Klemmstange in Zugrichtung von der Klemmstellung in die Freigabestellung überführt werden. Dies ist durch eine Relativbewegung des Käfigs zum ortsfesten Hubmagneten möglich, wobei die Höhe der Lösekraft, die erforderlich ist, um die Klemmplatte in die entsprechende Position der Freigabe zu bringen, durch eine geometrische Justage des Hubmagneten in Längsrichtung möglich wird.

Weitere, die Erfindung verbessernde Maßnahmen werden nachstehend gemeinsam mit der Beschreibung von zwei Ausführungsbeispielen der Erfindung anhand der Figuren näher dargestellt.

Es zeigen:
- Figur 1:: eine Explosionsdarstellung eines ersten Ausführungsbei- spiels einer Feststellvorrichtung gemäß der vorliegenden Er- findung;
- Figur 2:: eine perspektivische Ansicht des Zusammenbaus der erfin- dungsgemäßen Feststellvorrichtung;
- Figur 3:: eine Position des Gleitstücks innerhalb der Gleitschiene, in der dieses mit der Klemmstange verbunden ist;
- Figur 4:: die erfindungsgemäße Feststellvorrichtung in einer Öff- nungsposition des Türblattes, wobei das Gleitstück von der Klemmstange gelöst ist;
- Figur 5:: eine Explosionsdarstellung eines zweiten Ausführungsbei- spiels der erfindungsgemäßen Feststellvorrichtung;
- Figur 6:: eine perspektivische Ansicht des Zusammenbaus der erfin- dungsgemäßen Feststellvorrichtung gemäß Figur 5;
- Figur 7:: die erfindungsgemäße Feststellvorrichtung gemäß den Figu- ren 5 und 6, mit einem Gleitstück, das mit der Klemmstange verbunden ist; und
- Figur 8:: die erfindungsgemäße Feststellvorrichtung gemäß den Figu- ren 5 und 6 in einer Öffnungsposition des Türblatts, wobei das Gleitstück von der Klemmstange gelöst ist.

Figur 1 zeigt eine Feststellvorrichtung 1 gemäß eines ersten Ausführungsbeispiels der vorliegenden Erfindung. Den Grundkörper der Vorrichtung bildet eine Gleitschiene 2, welche zur Montage am Türblatt oder am Türrahmen ausgebildet ist. Die Gleitschiene 2 besitzt einen U-förmigen Querschnitt und erstreckt sich in einer Längsrichtung 3. Innerhalb der Gleitschiene 2 ist ein Gleitstück 4 längsbeweglich aufgenommen, an dem ein Gleitarm anmontiert wird, um eine Verbindung zwischen dem Türschließer und dem Gleitstück 4 zu bilden. Beim Öffnen des Türblattes bewegt sich das Gleitstück 4 durch die kinematische Wirkverbindung mit dem Gleitarm entlang der Gleitschiene 2. Innerhalb des Gleitstücks 4 ist eine durchgehende Führung vorgesehen, durch die sich eine Klemmstange 5 hindurch erstreckt. Folglich befindet sich die Klemmstange 5 konzentrisch zur Längsrichtung 3 innerhalb des U-förmigen Profils der Gleitschiene 2. Im Normalbetrieb der Feststellvorrichtung 1 in Zusammenwirkung mit dem Türschließer bewegt sich die Klemmstange 5 gemeinsam mit dem Gleitstück 4 entlang der Gleitschiene 2, wobei durch einen Permanentmagneten 8 eine kraftschlüssige Verbindung zwischen dem Gleitstück 4 und der Klemmstange 5 gebildet ist. Ein Lösen der Verbindung zwischen dem Gleitstück 4 und der Klemmstange 5 kann durch eine Überwindung der Magnetkraft des Permanentmagneten 8 erreicht werden, um eine Überfahrbarkeit des Feststellpunktes in der Öffnungsbewegung des Türblattes zu schaffen. Eine detailliertere Beschreibung der Wirkungsweise erfolgt untenstehend.

Endseitig an der Gleitschiene 2 ist über einen Sockel 11 und ein Elastomerkissen 10 in Verlängerung der Längsrichtung 3 ein Käfig 9 angeordnet, in dem eine Klemmplatte 6 aufgenommen werden kann. Der Sockel 11, das Elastomerkissen 10 sowie der Käfig 9 weisen einen Durchgang auf, durch den sich die Klemmstange 5 bei Öffnungsbewegung des Türblattes hindurch erstrecken kann. Die Klemmplatte 6 ist innerhalb des Käfigs 9 derart angeordnet, dass sich die Klemmstange 5 durch eine Klemmbohrung, die mittig in der Klemmplatte 6 eingebracht ist, hindurch bewegen kann. Angrenzend an die Klemmplatte 6 ist eine Druckfeder 15 angeordnet, die ebenfalls innerhalb des Käfigs 9 aufgenommen ist.

Die Klemmplatte 6 ist derart beweglich innerhalb des Käfigs 9 angeordnet, dass diese zwischen einer Freigabeposition und einer Klemmposition schwenken kann. Bewegt sich die Klemmstange 5 in Öffnungsrichtung des Türblattes in die Klemmbohrung der Klemmplatte 6 hinein. So verbleibt diese in Freigabeposition. Wechselt die Bewegungsrichtung der Klemmstange 5 durch ein Stoppen und anschließendes Schließen des Türblattes, so wird die Klemmplatte 6 von der Freigabeposition in die Klemmposition überführt. Dadurch wird die Klemmstange 5 und folglich das Gleitstück 4 durch die Klemmwirkung zwischen der Klemmplatte 6 und der Klemmstange 5 blockiert, um eine Feststellung des Türblattes an der gegebenen Position zu ermöglichen. Durch die freie Strecke, über der die Klemmstange 5 durch die Klemmplatte 6 geklemmt werden kann, wird eine Feststellvorrichtung 1 geschaffen, die ein Feststellen des Türblattes an einer beliebigen Position innerhalb des Winkelbereiches ermöglicht, innerhalb dessen sich die Klemmstange 5 korrespondierend hierzu durch die Klemmplatte 6 hindurch erstreckt.

Rückseitig am Käfig 9 ist ein Hubmagnet 7 angebracht, welcher einen Stößel 14 umfasst, der durch elektrische Betätigung des Hubmagneten 7 eine Hubbewegung ausführen kann. Zwischen dem Stößel 14 des Hubmagneten 7 und der Klemmplatte 6 erstreckt sich eine Schaltstange 12, die über ein Hebelelement 13 mit dem Stößel 14 hubbeweglich verbunden ist. In einem bestromten Zustand des Hubmagneten 7 ist der Stößel 14 in Richtung zur Gleitschiene 2 ausgefahren. Dadurch wird auf die Schaltstange 12 keine Zugkraft ausgeübt, sodass die Klemmplatte 6 in einer Klemmposition verbleiben kann. Bei Beendigung der Bestromung des Hubmagneten 7 wird der Stößel 14 durch eine innerhalb des Hubmagneten 7 angeordnete Feder in diesen hineingezogen, sodass die Zugkraft über das Hebelement 13 auf die Schaltstange 12 übertragen wird. Durch die Verbindung der Schaltstange 12 mit der Klemmplatte 6 wird diese von der Klemmposition wieder in die Freigabeposition überführt, sodass die Feststellung des Türblattes durch Beendigung der Bestromung des Hubmagneten 7 beendet wird. Folglich kann das Türblatt schließen, das als Bestandteil einer Brandschutzeinrichtung innerhalb eines Gebäudes Anwendung finden kann. Dennoch kann erneut das Türblatt geöffnet werden kann, sodass sich das Gleitstück 4 in Verbindung mit der Klemmstange 5 wieder in Richtung der Klemmplatte 6 bewegt. Über einen ersten Winkelabschnitt wird das Türblatt geöffnet, wobei sich die Klemmstange 5 frei innerhalb der Gleitschiene 2 bewegt. Bei weiterer Öffnung des Türblattes wird die Klemmstange 5 in eine Bohrung im Sockel 11 sowie im Elastomerkissen 10 und im Käfig 9 hindurch geführt, und gelangt in die Klemmbohrung der Klemmplatte 6. Folglich kann der Vorgang der Feststellung durch die Klemmung zwischen Klemmplatte 6 und Klemmstange 5 beliebig häufig wiederholt werden.

Ferner umfasst die Anordnung des Käfigs 9 über das Elastomerkissen 10 am Sockel 11 sowie die Wirkverbindung mit dem Hubmagneten 7 und der Schaltstange 12 eine Überlasteinrichtung. Hierfür sind Führungsstangen 16, vorgesehen, die sich zwischen dem Hubmagneten 7 und dem Sockel 11 erstrecken. Damit wird der Hubmagnet 7 ortsfest relativ zum Sockel 11 angeordnet. Der Käfig 9 weist Durchgangsbohrungen auf, durch die sich die Stangenführungen 16 hindurch erstrecken, sodass sich der Käfig 9 mit der Klemmplatte 6 in Längsrichtung 3 geringfügig bewegen kann. Die Bewegung des Käfigs 9 erfolgt in Kompressionsrichtung des Elastomerkissens 10, wenn auf die Klemmstange 5 eine Zugbelastung gegeben wird. Diese kann beispielsweise durch eine Kraft in Schließrichtung des Türblattes erfolgen, sollte das Türblatt ohne Beendigung der Bestromung des Hubmagneten 7 geschlossen wird. Die Zugkraft wird über die Klemmstange 5 und die Klemmplatte 6 auf den Käfig 9 übertragen, sodass sich dieser vom Hubmagneten 7 wegbewegt. Der Hubmagnet 7 bleibt weiter bestromt, sodass der Stößel 14 in der Ausrückstellung verbleibt. Durch die Bewegung des Käfigs 9 weg vom Hubmagneten 7 wird dennoch eine Zugkraft auf die Schaltstange 12 ausgeübt, da sich der Käfig 9 durch die Zugkraft in der Klemmstange 5 in Richtung des Elastomerkissens 10 bewegt. Folglich wird die Klemmplatte 6 von der Klemmposition in die Freigabeposition überführt und gibt die Klemmstange 5 frei. Damit kann eine Kraft, die beispielsweise durch eine Person auf das Türblatt in Schließrichtung ausgeübt wird, nicht zu einer Beschädigung der Feststellvorrichtung 1 führen, da bei Erreichen einer Grenzzugkraft in der Klemmstange 5 die Klemmplatte 6 in die Freigabeposition überführbar ist.

Figur 2 zeigt eine perspektivische Ansicht des Zusammenbaus der Feststellvorrichtung 1 mit einer Gleitschiene 2, in der in Längsrichtung 3 das Gleitstück 4 geführt ist. Die Verbindung zwischen der Klemmstange 5 und dem Gleitstück 4 erfolgt durch einen Permanentmagneten 8, der endseitig an der Klemmstange 5 fest angeordnet ist. Gemäß der Darstellung befindet sich das Türblatt in der Schließposition, sodass die Klemmstange 5 noch nicht in den Sockel 11, das Elastomerkissen 10 und den Käfig 9 mit der Klemmplatte 6 eingeführt ist. Eine Feststellung des Türblattes kann in der Position nicht erfolgen.

Figur 3 zeigt eine Position des Gleitstücks 4 innerhalb der Gleitschiene 2, in der die Klemmstange 5 bereits in die Klemmplatte 6 hineingeführt ist. Die Bewegung der Klemmstange 5 wird durch das Ende des Käfigs 9 begrenzt, da die Klemmstange 5 stirnseitig an die Rückseite des Käfigs 9 anstößt. Durch die hindurch geführte Klemmstange 5 durch die Klemmplatte 6 entsteht eine Feststellposition, sodass das Türblatt auf obenstehend beschriebene Weise in Richtung der Schließstellung festgestellt ist.

Figur 4 zeigt die Feststellvorrichtung 1 in einer Öffnungsposition des Türblattes, welche über den maximalen Feststellpunkt hinaus geöffnet wird. Durch die Weiterbewegung des Türblattes über den maximal feststellbaren Öffnungswinkel hinaus wird die Verbindung zwischen dem Gleitstück 4 und der Klemmstange 5 gelöst, indem die Magnetkraft des Permanentmagneten 8 überwunden wird. Folglich wandert das Gleitstück 4 entlang der Gleitschiene 2, wobei sich die Klemmstange 5 durch eine Durchführung innerhalb des Gleitstückes 4 hindurch erstrecken kann. Damit wird eine Möglichkeit geschaffen, eine Überfahrbarkeit des Feststellpunktes des Türblattes durch die Feststellvorrichtung 1 zu schaffen, ohne diese zu beschädigen. Das Ende der Öffnungsbewegung wird lediglich dadurch erreicht, dass das Gleitstück 4 an den Sockel 11 angrenzt, wobei zwischen Sockel 11 in Richtung des Gleitstückes 4 ebenfalls ein kompressibles Elastomerkissen vorgesehen sein kann, um den Anschlag zu dämpfen.

Figur 5 zeigt ein zweites Ausführungsbeispiel einer Feststellvorrichtung 1 gemäß der vorliegenden Erfindung. Diese ist in einer Explosionsdarstellung gezeigt, und umfasst eine Gleitschiene 17, in der ein Gleitstück 4 längsbeweglich geführt ist. Wie obenstehend bereits ausgeführt, ist die Klemmstange 5 über einen Permanentmagneten 8 mit dem Gleitstück 4 verbunden, wobei zur Führung der Klemmstange 5 durch das Gleitstück 4 eine Buchse 27 vorgesehen ist, durch die die Klemmstange 5 hindurch gleiten kann. Die Gleitschiene 17 weist einen oberen und einen unteren Kammerbereich auf, die insgesamt einen U-förmigen Querschnitt besitzt und in der sowohl Komponenten der Feststellvorrichtung sowohl in der oberen als auch in der unteren Kammer untergebracht sind. Damit ergibt sich eine größere Bauhöhe der Feststellvorrichtung 1, jedoch können auch die Komponenten der Feststellvorrichtung sowie der Überlasteinrichtung 20 innerhalb der Gleitschiene 17 integriert werden.

Die Klemmstange 5 ist im unteren Kammerbereich aufgenommen, welcher die Öffnungsseite des U-förmigen Querschnitts bildet, wohingegen der Hubmagnet 7 parallel zur Klemmstange 5 im oberen Kammerbereich angeordnet ist. Hierdurch ist eine modifizierte Klemmplatte 18 vorgesehen, die sich vom oberen in den unteren Kammerbereich hinein erstreckt und im unteren Kammerbereich ein Klemmloch zur Durchführung der Klemmstange 5 und im oberen Kammerbereich eine Wirkverbindung mit dem Stößel 14 des Hubmagneten 7 aufweist. Auch in diesem Ausführungsbeispiel ist die Klemmplatte 18 in einem Käfig 19 aufgenommen, der in Verlängerung der Klemmstange 5 angeordnet ist und mit einer Überlasteinrichtung 20 in Wirkverbindung steht, die in Verlängerung der Längsrichtung 3 rückseitig am Käfig 19 angeordnet ist.

Die Überlasteinrichtung 20 umfasst eine Überlastdruckfeder 21, durch die sich eine Zugstange 22 hindurch streckt, wobei an die Zugstange 22 der Käfig 19 zur axialen Abstützung sowohl zur Aufnahme einer Zug- als auch einer Druckkraft angebunden ist. Die Zugstange 22 weist einen Bund 25 an der dem Käfig 19 gegenüberliegenden Seite auf, an dem die Überlastdruckfeder 21 über eine Mitnehmerscheibe 26 abstützbar ist. Folglich ist die Zugstange 22 fest mit dem Käfig 19 verbunden, wobei endseitig an der Überlasteinrichtung 20 ein Befestigungssockel 23 vorgesehen ist, der ortsfest mit der Gleitschiene 17 verbunden ist. Wird eine Zug- bzw. Druckkraft auf die Klemmstange 5 ausgeübt, so wird diese durch die Klemmwirkung der Klemmplatte 18 auf bereits obenstehend beschriebene Weise auf den Käfig 19 übertragen. Auch in diesem Ausführungsbeispiel ist eine Druckfeder 15 vorgesehen, die die Klemmplatte 18 in die Klemmposition drückt. Die Klemmverbindung zwischen der Klemmstange 5 und der Klemmplatte 18 erfolgt auf gleiche Weise wie bereits oben stehend beschrieben.

Die Überlasteinrichtung 20 umfasst ferner einen Haltebügel 24, der zuglastaufnehmend mit dem Befestigungssockel 23 verbunden ist. Bei Zugbelastung der Zugstange 22, die über die Klemmstange 5, den Käfig 19 und die Klemmplatte 18 auf diese übertragen wird, wird die Überlastdruckfeder 21 komprimiert. Die Verbindung zwischen der Zugstange 22 und der Überlastdruckfeder 21 erfolgt mit einer Mitnehmerscheibe 26, sodass die Zugstange 22 als ein mittig durch die Überlastdruckfeder 21 hindurch geführter Zuganker dient. Folglich wandert der Käfig 19 in Längsrichtung 3 relativ zum Hubmagneten 7 in Richtung zur Klemmstange 5, sodass die Klemmplatte 18 durch die Ortsverschiebung des Käfigs 19 relativ zum Stößel 14 des Hubmagneten 7 in die Freigabeposition überführt wird. Damit löst sich die Klemmverbindung zwischen der Klemmplatte 18 und der Klemmstange 5, sodass diese freigegeben ist. Wird hingegen beispielsweise durch eine Kraft, die auf das Türblatt in Öffnungsrichtung ausgeübt wird, eine Druckkraft auf die Klemmstange 5 ausgeübt, so stößt diese an den Anschlag des Käfigs 19 an, und überträgt die Druckkraft auf den Haltebügel 24. Angrenzend an die Innenseite des Haltbügels 24 ist die Überlastdruckfeder 21 angeordnet, sodass eine Kompression der Überlastdruckfeder 21 auch bei Druckbelastung auf den Käfig 19 erfolgen kann, um Lastspitzen abzubauen. Die Gegenseite der Überlastdruckfeder 21 wird durch den Befestigungssockel 23 abgestützt, der fest mit der Gleitschiene 17 verbunden ist.

Im Ergebnis wird sowohl bei Zugbelastung als auch bei Druckbelastung der Klemmstange 5 eine Überlasteinrichtung geschaffen, wobei die Druckbelastung durch die Magnetkraft des Permanentmagneten 8 begrenzt ist. Die direkte Druckbelastung auf den Käfig 19 erfolgt durch einen Anstoß des Gleitstücks 4 an die Vorderseite des Käfigs 19, sodass der Kraftfluss nicht durch die Klemmstange 5 erfolgt.

Figur 6 zeigt eine perspektivische Ansicht der Feststellvorrichtung 1 gemäß des zweiten Ausführungsbeispiels der Erfindung, wie dieses bereits in Figur 5 beschrieben wurde. Die Feststellvorrichtung 1 ist in einer Öffnungsposition des Türblattes gezeigt, bei der die Klemmstange 5 noch nicht in den Käfig 19 gelangt ist. Das Gleitstück 4, das längsbeweglich in Längsrichtung 3 innerhalb der Gleitschiene 2 geführt ist, ist über den Permanentmagneten 8 mit der Klemmstange 5 verbunden. Folglich bewegt sich die Klemmstange 5 synchron mit dem Gleitstück 4 in Längsrichtung 3.

Figur 7 zeigt die Feststellvorrichtung 1 gemäß der Figuren 5 und 6, wobei die Klemmstange 5 bereits in die Klemmplatte 18 innerhalb des Käfigs 19 eingeführt ist und eine Feststellung erfolgen kann. Das Gleitstück 4 ist jedoch noch über den Permanentmagneten 8 fest mit der Klemmstange 5 verbunden, wobei die Klemmstange 5 bereits den Anschlag innerhalb des Käfigs 19 in Öffnungsrichtung des Türblattes erreicht hat.

Figur 8 zeigt die Feststellvorrichtung 1 in einer Öffnungsposition des Türblattes, die die Feststellposition des maximalen Öffnungswinkels des Türblattes bereits überschritten hat. Folglich hat sich das Gleitstück 4 vom Permanentmagneten 8 gelöst, sodass die Klemmstange 5 in der maximalen Klemmposition innerhalb des Käfigs 19 verbleibt, und das Gleitstück 4 weiter in Richtung der Überlasteinrichtung 20 entlang der Längsrichtung 3 wandert. Folglich ist auch gemäß des zweiten Ausführungsbeispiels der Feststellvorrichtung 1 ein Überfahren der Position möglich, in der das Türblatt maximal geöffnet ist und eine Feststellung erfolgen kann. Wird das Türblatt wieder geschlossen, so kann das Gleitstück 4 erneut über den Permanentmagneten 8 eine Verbindung mit der Klemmstange 5 eingehen, wobei bei dauerhafter Bestromung des Hubmagneten eine freie Bewegung des Türblattes innerhalb der Strecke zwischen dem Permanentmagneten 8 und dem Anschlag des Gleitstücks 4 am Käfig 19 möglich ist.

Die Erfindung beschränkt sich in ihrer Ausführung nicht auf die vorstehend angegebenen Ausführungsbeispiele. Vielmehr ist eine Anzahl von Varianten denkbar, welche von den dargestellten Lösungen auch bei grundsätzlich anders gearteten Ausführungen Gebrauch macht.

### Bezugszeichenliste

- 1: Feststellvorrichtung
- 2: Gleitschiene
- 3: Längsrichtung
- 4: Gleitstück
- 5: Klemmstange
- 6: Klemmplatte
- 7: Hubmagnet
- 8: Permanentmagnet
- 9: Käfig
- 10: Elastomerkissen
- 11: Sockel
- 12: Schaltstange
- 13: Hebelelement
- 14: Stößel
- 15: Druckfeder
- 16: Führungsstange
- 17: Gleitschiene
- 18: Klemmplatte
- 19: Käfig
- 20: Überlasteinrichtung
- 21: Überlastdruckfeder
- 22: Zugstange
- 23: Befestigungssockel
- 24: Haltebügel
- 25: Bund
- 26: Mitnehmerscheibe
- 27: Buchse

## Patentansprüche

1. Feststellvorrichtung (1) für einen Türschließer, der zur Montage an einem Türblatt oder an einem Türrahmen vorgesehen ist und eine Gleitschiene (2) mit einer Längsrichtung (3) aufweist, in der ein Gleitstück (4) in der Längsrichtung (3) beweglich geführt ist und über das das Türblatt mit dem Türrahmen über einen Gleitarm beweglich verbunden ist,
**dadurch gekennzeichnet,**
**dass** das Gleitstück (4) mit einer sich in Längsrichtung (3) erstreckenden Klemmstange (5) verbunden ist und eine Klemmplatte (6) vorgesehen ist, in die sich die Klemmstange (5) bei Öffnung des Türblattes hinein erstreckt und zur Feststellung des Türblattes in Schließrichtung zwischen Klemmstange (5) und Klemmplatte (6) eine Klemmwirkung erzielbar und mittels einer elektrischen oder mechanischen Vorrichtung wieder lösbar ist.

2. Feststellvorrichtung (1) nach Anspruch 1, **dadurch gekennzeichnet, dass** die Vorrichtung zum Lösen der Klemmwirkung ein Hubmagnet (7) ist.

3. Feststellvorrichtung (1) nach Anspruch 2, **dadurch gekennzeichnet, dass** der elektrische Hubmagnet (7) mit der Klemmplatte (6) mechanisch verbunden ist und diese bei Bestromung in einer Klemmposition hält und bei Nichtbestromung in eine die Klemmstange (5) freigebende Position überführt.

4. Feststellvorrichtung (1) nach Anspruch 1 bis 3, **dadurch gekennzeichnet, dass** das Gleitstück (4) über einen Permanentmagneten (8) mit der Klemmstange (5) verbunden ist, wobei bei einer Öffnung des Türblattes über einen Öffnungspunkt hinaus, an dem die Klemmstange (5) maximal in die Klemmplatte (6) hineingeführt ist, die Verbindung über den Permanentmagneten (8) lösbar und die Öffnungsbewegung des Türblattes fortführbar ist.

5. Feststellvorrichtung (1) nach einem der Ansprüche 1 bis 4, **dadurch gekennzeichnet, dass** die Klemmplatte (6) in einem Käfig (9) aufgenommen ist, der in Längsrichtung (3) liegend endseitig an der Gleitschiene (2) angeordnet ist.

6. Feststellvorrichtung (1) nach Anspruch 5, **dadurch gekennzeichnet, dass** ein Elastomerkissen (10) vorgesehen ist, das über einen Sockel (11) den Käfig (9) mit der Gleitschiene (2) unter Bildung einer Nachgiebigkeit verbindet, wobei bei einer Zugbelastung über das Gleitstück (4), die Klemmstange (5) und die Klemmplatte (6) in den Käfig (9) das Elastomerkissen (10) eine Überlastsicherung bildet.

7. Feststellvorrichtung (1) nach Anspruch 6, **dadurch gekennzeichnet, dass** der Hubmagnet (7) in Längsrichtung (3) abschließend am Käfig (9) angeordnet ist, sodass der Sockel (11), das Elastomerkissen (10), der Käfig (9) und der Hubmagnet (7) eine endseitig an der Gleitschiene (2) angeordnete Feststellevorrichtung (1) mit Querschnittsabmessungen bilden, die kleiner oder gleich den Querschnittsabmessungen der Gleitschiene (2) sind.

8. Feststellvorrichtung (1) nach einem der vorgenannten Ansprüche, **dadurch gekennzeichnet, dass** zur Bildung einer mechanischen Verbindung zwischen dem Hubmagneten (7) und der Klemmplatte (6) eine Schaltstange (12) angeordnet ist, die erstendseitig mit einem Hebelelement (13) an einem Stößel (14) des Hubmagneten (7) und zweitendseitig mit der Klemmplatte (6) verbunden ist.

9. Feststellvorrichtung (1) nach einem der Ansprüche 5 bis 8, **dadurch gekennzeichnet, dass** im Käfig (9) angrenzend an die Klemmplatte (6) eine Druckfeder (15) angeordnet ist, die diese in die Klemmstellung vorspannt.

10. Feststellvorrichtung (1) nach einem der Ansprüche 6 bis 9, **dadurch gekennzeichnet, dass** zwischen dem Hubmagneten (7) und dem Sockel (11) Führungsstangen (16) vorgesehen sind, die wenigstens den Käfig (9) in Längsrichtung (3) führen, um eine Beweglichkeit des Käfigs (9) gegen das Elastomerkissen (10) zu ermöglichen.

11. Feststellvorrichtung (1) nach Anspruch 10, **dadurch gekennzeichnet, dass** bei einer Zugbelastung der Klemmstange (5) durch Kraftschluss über die Klemmplatte (6) eine Bewegung des Käfigs (9) in Richtung des Elastomerkissens (10) erzeugbar ist, und durch die ortsfeste Schaltstange (12) ein Lösen der Klemmverbindung der Klemmplatte (6) mit der Klemmstange (5) erfolgt, um eine Überlastsicherung zu schaffen.

12. Feststellvorrichtung (1) nach einem der Ansprüche 1 bis 4, **dadurch gekennzeichnet, dass** eine Gleitschiene (17) mit einem oberen und einem unteren Kammerbereich vorgesehen ist, die einen U-förmigen Querschnitt aufweist, wobei der untere Kammerbereich die Öffnungsseite des U-förmigen Querschnittes darstellt und die Klemmstange (5) aufnimmt und der Hubmagnet (7) parallel zur Klemmstange (5) im oberen Kammerbereich angeordnet ist.

13. Feststellvorrichtung (1) nach Anspruch 12, **dadurch gekennzeichnet, dass** eine Klemmplatte (18) vorgesehen ist, die sich vom oberen in den untern Kammerbereich hinein erstreckt, wobei die Klemmplatte (18) im unteren Kammerbereich ein Klemmloch zur Durchführung der Klemmstange (5) und im oberen Kammerbereich eine Wirkverbindung mit dem Stößel (14) des Hubmagneten (7) aufweist.

14. Feststellvorrichtung (1) nach Anspruch 12 oder 13, **dadurch gekennzeichnet, dass** die Klemmplatte (18) in einem Käfig (19) aufgenommen ist, der in Verlängerung der Klemmstange (5) angeordnet ist und mit einer Überlasteinrichtung (20) in Wirkverbindung steht, die in Verlängerung der Längsrichtung (3) rückseitig am Käfig (19) angeordnet ist.

15. Feststellvorrichtung (1) nach Anspruch 14, **dadurch gekennzeichnet, dass** die Überlasteinrichtung (20) eine Überlastdruckfeder (21) umfasst, durch die sich eine Zugstange (22) hindurch erstreckt, an die der Käfig (19) zur axialen Abstützung angebunden ist.

16. Feststellvorrichtung (1) nach Anspruch 14 oder 15, **dadurch gekennzeichnet, dass** die Überlasteinrichtung (20) einen Befestigungssockel (23) aufweist, der endseitig mit der Gleitschiene (17) ortsfest verbunden ist und zur Abstützung der Überlastdruckfeder (21) bei Druckbelastung durch den Käfig (19) dient.

17. Feststellvorrichtung (1) nach Anspruch 16, **dadurch gekennzeichnet, dass** die Überlasteinrichtung (20) einen Haltebügel (24) aufweist, der zuglastaufnehmend mit dem Befestigungssockel (23) verbunden ist, wobei bei Zugbelastung der Zugstange (22) durch den Käfig (19) die Überlastdruckfeder (21) über den Haltebügel (24) komprimierbar ist.

18. Feststellvorrichtung (1) nach einem der Ansprüche 15 bis 17, **dadurch gekennzeichnet, dass** die Zugstange (22) einen Bund (25) an der dem Käfig (19) gegenüberliegenden Seite aufweist, an dem die Überlastdruckfeder (21) über eine Mitnehmerscheibe (26) abstützbar ist.

19. Feststellvorrichtung (1) nach einem der Ansprüche 14 bis 17, **dadurch gekennzeichnet, dass** die Überlasteinrichtung (20) innerhalb der Gleitschiene (17) angeordnet ist, wobei bei einer Zugbelastung der Klemmstange (5) durch Kompression der Überlastdruckfeder (21) eine Bewegung des Käfigs (19) mit der Klemmplatte (18) relativ zum ortsfesten Hubmagneten (7) erfolgt, sodass sich bei Erreichen einer Grenzzugbelastung die Klemmverbindung der Klemmplatte (18) mit der Klemmstange (5) löst.

## Claims

1. A hold-open device (1) for a door closer, which is intended to be mounted to a door leaf or to a door frame and has a slide channel (2) having a longitudinal direction (3), in which channel a slider (4) is guided to be movable in the longitudinal direction (3) and the door leaf is connected via said slider to the door frame to be movable via a slide arm, **characterized in that** the slider (4) is connected to a clamping rod (5) extending in longitudinal direction (3) and a clamping plate (6) is provided, into which, when opening the door leaf, the clamping rod (5) extends, and **in that**, for holding the door leaf open in closing direction, a clamping action can be achieved between the clamping rod (5) and the clamping plate (6), and is releasable again by means of an electrical or mechanical device.

2. The hold-open device (1) according to claim 1, **characterized in that** the device for releasing the clamping action is a lifting magnet (7).

3. The hold-open device (1) according to claim 2, **characterized in that** the electrical lifting magnet (7) is mechanically connected to the clamping plate (6) and, when being energized, retains the latter in a clamping position, and, when not being energized, conveys the plate into a position releasing the clamping rod (5).

4. The hold-open device (1) according to claim 1 to 3, **characterized in that** the slider (4) is connected to the clamping rod (5) via a permanent magnet (8), wherein, when opening the door leaf beyond an opening point, at which the clamping rod (5) is introduced to the maximum into the clamping plate (6), the connection via the permanent magnet (8) is releasable and the opening movement of the door leaf can be continued.

5. The hold-open device (1) according to any of the claims 1 to 4, **characterized in that** the clamping plate (6) is received in a cage (9), which is disposed horizontally in longitudinal direction (3) at the end side of the slide channel (2).

6. The hold-open device (1) according to claim 5, **characterized in that** an elastomer pad (10) is provided, which connects the cage (9) to the slide channel (2) via a base (11) while building resiliency, wherein the elastomer pad (10) forms an overload protection for a tensile load exerted into the cage (9) via the slider (4), the clamping rod (5) and the clamping plate (6).

7. The hold-open device (1) according to claim 6, **characterized in that** the lifting magnet (7) is disposed in longitudinal direction (3) terminating at the cage (9), such that the base (11), the elastomer pad (10), the cage (9) and the electromagnet (7) form a hold-open device (1), which is disposed at the terminal side of the slide channel (2) and has cross-sectional dimensions, which are smaller than or equal to the cross-sectional dimensions of the slide channel (2).

8. The hold-open device (1) according to one of the aforementioned claims, **characterized in that** an actuating rod (12) is disposed between the lifting magnet (7) and the clamping plate (6) for forming a mechanical connection, which actuating rod (12), with a first end, is connected with a lever element (13) to a tappet (14) of the lifting magnet (7) and the second end is connected the clamping plate (6).

9. The hold-open device (1) according to any of the claims 5 to 8, **characterized in that** a pressure spring (15) is disposed in the cage (9) adjacent to the clamping plate (6) and preloads the plate in the clamping position.

10. The hold-open device (1) according to any of the claims 6 to 9, **characterized in that** guiding rods (16) are provided between the lifting magnet (7) and the base (11), which guide at least the cage (9) in longitudinal direction (3), in order to allow for the cage (9) to be movable against the elastomer pad (10).

11. The hold-open device (1) according to claim 10, **characterized in that**, when the clamping rod (5) is under a tensile load by non-positive closure via the clamping plate (6), a movement of the cage (9) can be generated in the direction of the elastomer pad (10), and releasing the clamped connection of the clamping plate (6) to the clamping rod (5) is effected by the stationary actuating rod (12), in order to provide an overload protection.

12. The hold-open device (1) according to any of the claims 1 to 4, **characterized in that** a slide channel (17) with an upper and a lower chamber area is provided, which has a U-shaped cross-section, wherein the lower chamber area represents the opening side of the U-shaped cross-section and receives the clamping rod (5) and **in that** the lifting magnet (7) is disposed in parallel to the clamping rod (5) in the upper chamber area.

13. The hold-open device (1) according to claim 12, **characterized in that** a clamping plate (18) is provided, which extends from the upper chamber area into the lower one, wherein the clamping plate (18) in the lower chamber area has a clamping hole for the passage of the clamping rod (5) and, in the upper chamber area, has an operative connection with the tappet (14) of the lifting magnet (7).

14. The hold-open device (1) according to claim 12 or 13, **characterized in that** the clamping plate (18) is received in a cage (19), which is disposed in continuation of the clamping rod (5) and is in operative connection with an overload device (20), which is disposed in continuation of the longitudinal direction (3) at the rear side of the cage (19).

15. The hold-open device (1) according to claim 14, **characterized in that** the overload device (20) comprises an overload pressure spring (21) through which extends a traction rod (22) to which the cage (19) is connected for axial support.

16. The hold-open device (1) according to claim 14 or 15, **characterized in that** the overload device (20) has a fastening base (23), which at the terminal side is stationarily connected to the slide channel (17) and serves to support the overload pressure spring (21) in case of pressure load by the cage (19).

17. The hold-open device (1) according to claim 16, **characterized in that** the overload device (20) has a retaining bracket (24), which is connected to the fastening base (23) in a tensile load absorbing manner, wherein, when the traction rod (22) is under the tensile load by the cage (19), the overload pressure spring (21) can be compressed via the retaining bracket (24).

18. The hold-open device (1) according to one of the claims 15 to 17, **characterized in that**, at the side opposite the cage (19), the traction rod (22) has a collar (25), at which the overload pressure spring (21) can be supported via a catch plate (26).

19. The hold-open device (1) according to one of the claims 14 to 17, **characterized in that** the overload device (20) is disposed within the slide channel (17), wherein, when the clamping rod (5) is under tensile load by the compression of the overload pressure spring (21), a movement of the cage (19) with the clamping plate (18) in relation to the stationary lifting magnet (7) is effected such that, when reaching a tensile load limit, the clamped connection of the clamping plate (18) to the clamping rod (5) is released.

## Revendications

1. Dispositif d'arrêt (1) pour un ferme-porte, qui est prévu d'être installé sur un vantail de porte ou sur un cadre de porte et comprend une glissière (2) avec une direction longitudinale (3), dans laquelle une pièce coulissante (4) est guidée de façon mobile en direction longitudinale (3) et est raccordée par le vantail de porte au cadre de porte via un bras coulissant, **caractérisé en ce que** la pièce coulissante (4) est raccordée à une tige de serrage (5) s'étendant en direction longitudinale (3), et un crapaud de serrage (6) est prévu, dans lequel la tige de serrage (5) s'étend lorsque le vantail de porte est ouvert et que, pour bloquer le vantail de porte en direction de fermeture, un effet de serrage est réalisé entre la tige de serrage (5) et le crapaud de serrage (6) et peut être supprimé à nouveau au moyen d'un dispositif électrique ou mécanique.

2. Dispositif d'arrêt (1) selon la revendication 1, **caractérisé en ce que** le dispositif pour supprimer l'effet de serrage consiste en un électroaimant de levage (7).

3. Dispositif d'arrêt (1) selon la revendication 2, **caractérisé en ce que** l'électroaimant de levage (7) est raccordé mécaniquement au crapaud de serrage (6) et, en cas d'alimentation en courant électrique, maintient le crapaud en une position de serrage, et, en cas d'absence d'alimentation en courant électrique, il le transporte en une position où la tige de serrage (5) est libérée.

4. Dispositif d'arrêt (1) selon la revendication 1 à 3, **caractérisé en ce que** la pièce coulissante (4) est raccordée à la tige de serrage (5) via un aimant permanent (8), alors que, lorsque le vantail de porte est ouvert au-delà un point d'ouverture où la tige de serrage (5) est introduite au maximum dans le crapaud de serrage (6), le raccordement via l'aimant permanent (8) peut être supprimé et le mouvement d'ouverture du vantail de porte peut se poursuivre.

5. Dispositif d'arrêt (1) selon l'une des revendications 1 à 4, **caractérisé en ce que** le crapaud de serrage (6) est abrité dans une cage (9), qui est agencée en direction longitudinale (3) de façon horizontale sur la face terminale de la glissière (2).

6. Dispositif d'arrêt (1) selon la revendication 5, **caractérisé en ce qu'**un coussin en élastomère (10) est prévu, qui, par l'intermédiaire d'une base (11), raccorde la cage (9) à la glissière (2) en générant de l'élasticité, tandis que, en cas de charge de traction dans la cage (9) via la pièce coulissante (4), la tige de serrage (5) et le crapaud de serrage (6), le coussin en élastomère (10) forme un limiteur de charge.

7. Dispositif d'arrêt (1) selon la revendication 6, **caractérisé en ce que**, en direction longitudinale (3), l'électroaimant de levage (7) est agencé à la fin sur la cage (9), de façon à ce que la base (11), le coussin en élastomère (10), la cage (9) et l'électroaimant de levage (7) forment un dispositif d'arrêt (1) étant agencé à la face terminale de la glissière (2) et ayant des dimensions de section transversale qui sont inférieures ou égales aux dimensions de section transversale de la glissière (2).

8. Dispositif d'arrêt (1) selon l'une des revendications mentionnées ci-avant, **caractérisé en ce que**, pour établir un raccordement mécanique entre l'électroaimant de levage (7) et le crapaud de serrage (6), une perche de manoeuvre (12) est agencée dont un premier bout est raccordé avec un élément à levier (13) à un taquet (14) de l'électroaimant de levage (7) et le deuxième bout est raccordé au crapaud de serrage (6).

9. Dispositif d'arrêt (1) selon l'une des revendications 5 à 8, **caractérisé en ce que**, dans la cage (9) avoisinant le crapaud de serrage (6), un ressort de pression (15) est agencé qui met le crapaud en précontrainte envers la position de serrage.

10. Dispositif d'arrêt (1) selon l'une des revendications 6 à 9, **caractérisé en ce que**, entre l'électroaimant de levage (7) et la base (11), des barres de guidage (16) sont prévues qui guident au moins la cage (9) en direction longitudinale (3) afin de permettre à la cage (9) d'être mobile envers le coussin en élastomère (10).

11. Dispositif d'arrêt (1) selon la revendications 10, **caractérisé en ce que**, pendant une charge de traction de la tige de serrage (5) par adhérence via le crapaud de serrage (6), un mouvement de la cage (9) en direction du coussin en élastomère (10) peut être généré, et une suppression de la connexion serrée entre la perche de manoeuvre (12) et la tige de serrage (5) est effectuée par l'intermédiaire de la perche de manoeuvre (12) stationnaire, afin de réaliser un limiteur de charge.

12. Dispositif d'arrêt (1) selon l'une des revendications 1 à 4, **caractérisé en ce qu'**une glissière (17) est prévue avec une région de chambre supérieure et une région de chambre inférieure ayant une section transversale en forme de U, tandis que la région de chambre inférieure représente la face d'ouverture de la section transversale en forme de U et abrite la tige de serrage (5) et que l'électroaimant de levage (7) est agencé parallèlement par rapport à la tige de serrage (5) dans la région de chambre supérieure.

13. Dispositif d'arrêt (1) selon la revendications 12, **caractérisé en ce qu'**un crapaud de serrage (18) est prévu qui s'étend à partir de la région de chambre supérieure dans la région de chambre inférieure, tandis que, dans la région de chambre inférieure, le crapaud de serrage (18) présente un trou de serrage pour le passage de la tige de serrage (5) et, dans la région de chambre supérieure, présente une connexion opérationnelle avec le taquet (14) de l'électroaimant de levage (7).

14. Dispositif d'arrêt (1) selon la revendication 12 ou 13, **caractérisé en ce que** le crapaud de serrage (18) est abrité dans une cage (19), qui est agencée dans la continuation de la tige de serrage (5) et est en connexion opérationnelle avec un dispositif de surcharge (20), qui est agencé en continuation de la direction longitudinale (3) sur la face arrière de la cage (19).

15. Dispositif d'arrêt (1) selon la revendication 14, **caractérisé en ce que** le dispositif de surcharge (20) comporte un ressort de pression de surcharge (21) à travers lequel passe une tige de serrage (22) à laquelle la cage (19) est connecté de façon à être supportée axialement.

16. Dispositif d'arrêt (1) selon la revendication 14 ou 15, **caractérisé en ce que** le dispositif de surcharge (20) comprend une base de fixation (23) qui par une face terminale est raccordé stationnairement à la glissière (17) et sert à supporter le ressort de pression de surcharge (21) en cas de charge de pression exercée par la cage (19).

17. Dispositif d'arrêt (1) selon la revendication 16, **caractérisé en ce que** le dispositif de surcharge (20) comprend un étrier de retenue, qui est raccordé à la base de fixation (23) de façon à absorber la charge de traction, tandis que, en cas de charge de traction de la tige de traction (22) par la cage (19), le ressort de pression (21) est compressible par l'intermédiaire de l'étrier de retenue (24).

18. Dispositif d'arrêt (1) selon l'une des revendications 15 à 17, **caractérisé en ce que**, sur la face opposée à la cage (19), la tige de traction (22) comprend un épaulement (25) sur lequel le ressort de pression de surcharge (21) peut être supporté par l'intermédiaire d'un plateau d'entraînement (26).

19. Dispositif d'arrêt (1) selon l'une des revendications 14 à 17, **caractérisé en ce que** le dispositif de surcharge (20) est agencé au sein de la glissière (17), tandis que, en cas de charge de traction de la tige de serrage (5) par une compression du ressort de pression de surcharge (21), un mouvement de la cage (19) avec le crapaud de serrage (18) s'effectue par rapport à l'électroaimant de levage (7) stationnaire, de façon à ce que, lorsque la charge de traction limite est atteinte, la connexion de serrage du crapaud de serrage (18) avec la tige de serrage (5) est supprimée.
